# EUROPÄISCHE PATENTSCHRIFT

(11) **EP 4 065 919 B1**
(45) Veröffentlichungstag und Bekanntmachung des Hinweises auf die Patenterteilung: **08.07.2026**
(21) Anmeldenummer: 20812000.6
(22) Anmeldetag: 23.11.2020
(51) Int. Cl.: F41A 9/42, F41F 3/08

(54) **BÜHNE ZUM BE- UND ENTLADEN VON TORPEDOS**
PLATFORM FOR LOADING AND UNLOADING TORPEDOES
PLATEFORME POUR CHARGER ET DÉCHARGER DES TORPILLES

(30) Priorität: 25.11.2019 DE 102019218108
(43) Veröffentlichungstag der Anmeldung: 05.10.2022
(73) Patentinhaber: TKMS GmbH, 24143 Kiel (DE); thyssenkrupp AG, 45143 Essen (DE)
(72) Erfinder: JUNGE, Matthias, 24247 Mielkendorf (DE); MUNDT, Marco, 24229 Dänischenhagen (DE)
(74) Vertreter: thyssenkrupp Intellectual Property GmbH
(86) Internationale Anmeldenummer: PCT/EP2020/082999
(87) Internationale Veröffentlichungsnummer: WO 2021/105027

(56) Entgegenhaltungen:
- WO-A1-2016/128151
- GB-A- 1 468 601
- US-A- 2 987 963

## Beschreibung

Die Erfindung betrifft eine Beladevorrichtung zur Be- und Entladung eines Wasserfahrzeuges mit einem Torpedo, insbesondere einem Schwergewichtstorpedo, von außen durch die Mündungsklappe des Waffenrohrs.

Schwergewichtstorpedos werden üblicherweise von Unterseebooten aus eingesetzt. Um ein Schwergewichtstorpedo in ein Unterseeboot einbringen zu können, weist das Unterseeboot üblicherweise ein spezielles Luk auf, in welches Torpedos schräg in den Raum hinter den Waffenrohren eingeführt werden können.

Auf Überwasserschiffen werden üblicherweise Leichtgewichtstorpedos eingesetzt, welche üblicherweise in entsprechenden Ausstoßvorrichtungen an Deck angeordnet sind.

Schwergewichtstorpedos werden üblicherweise als unit kill bezeichnet, was bedeutet, dass ein einzelner Treffer durch eine einzelne Waffe ein gegnerisches Schiff vollständig zerstören kann. Dieses unterscheidet ein Schwergewichtstorpedo deutlich von Flugkörpern oder Leichtgewichtstorpedos.

Aufgrund der Aufbauten bei einem Überwasserschiff ist es jedoch nicht unbedingt möglich, ein Luk zu integrieren, über welches ein Schwergewichtstorpedo in einen Raum hinter dem Waffenrohr einbringbar ist. Zum anderen kann es aufgrund der hohen Integrationsdichte wünschenswert sein, auf einen vergleichsweise großen Raum zur Lagerung und Einbringung von Schwergewichtstorpedos in ein Waffenrohr hinter den Waffenrohren zu verzichten.

Waffenrohr im Sinne der Erfindung kann in erster Näherung ein Rohr mit Öffnungen an den Stirnflächen sein. In einigen Wasserfahrzeugen, beispielsweise in Unterseebooten, ist vor dem eigentlichen Waffenrohr bis zur Außenhaut des Wasserfahrzeugs ein Vorlaufbereich angeordnet. Der Vorlaufbereich soll im Sinne der Erfindung Bestandteil des Waffenrohres sein. Daher umfasst der Begriff Mündungsklappe im Sinne der Erfindung auch eine Außenhautklappe, welche vor einem Vorlauf in der Außenhaut angeordnet sein kann.

Aus der DE 10 2015 202 553 A1 ist eine Waffenmulde zur Lagerung einer Waffe in einem Wasserfahrzeug bekannt.

Aus der DE 690 05 455 T2 ist ein Verfahren und eine Vorrichtung zum Schieben von Torpedos bekannt.

Aus der US 3 038 614 A ist eine Vorrichtung zum Transport eines Torpedos bekannt.

Aus der US 2 987 963 A ist eine Vorrichtung zum Laden von Raketen in eine Raketenabschussvorrichtung bekannt.

Aufgabe der Erfindung ist es, eine Beladevorrichtung bereit zu stellen, mit welcher ein Waffenrohr eines Wasserfahrzeugs mit einem Schwergewichtstorpedo be- und entladen werden kann.

Gelöst wird diese Aufgabe durch die Beladevorrichtung mit den in Anspruch 1 angegebenen Merkmalen, das System mit den in Anspruch 12 angegebenen Merkmalen sowie das Verfahren mit den in Anspruch 13 angegebenen Merkmalen. Vorteilhafte Weiterbildungen ergeben sich aus den Unteransprüchen, der nachfolgenden Beschreibung sowie den Zeichnungen.

Die erfindungsgemäße Beladevorrichtung dient zur Einbringung eines Torpedos in ein Waffenrohr eines Wasserfahrzeugs, wobei die Beladevorrichtung außen an dem Wasserfahrzeug mit dem Waffenrohr und somit vor dem Waffenrohr anordnenbar ist. Die Beladevorrichtung ist somit eine von dem Wasserfahrzeug vollständig getrennte eigenständige Vorrichtung und wird nur kurzzeitig zur Verbindung einer Waffe in das Waffenrohr oder aus dem Waffenrohr heraus auf die Beladevorrichtung vor dem Waffenrohr angeordnet. Die Beladevorrichtung weist wenigstens einen Lagerplatz für einen Torpedo auf. Vorzugsweise handelt es sich um ein Schwergewichtstorpedo. Schwergewichtstorpedos weisen üblicherweise ein Kaliber von 533 mm auf und haben eine Länge von 7 bis 10m sowie ein Gewicht von etwa 2t. Beispiele für Schwergewichtstorpedos sind der amerikanische Mark 48 Torpedo, der deutsche DM2A4 Seehecht, der britische Spearfisch, der britische Mk 24 Tigerfish, der französische DTCN L5 oder F17 sowie der russische Schkwal. Es gibt aber auch noch größere Schwergewichtstorpedos, beispielsweise den russischen Typ 65 mit einem Durchmesser von 650 mm.

Die Beladevorrichtung weist eine Transportvorrichtung zur Verbringung des Torpedos in das Waffenrohr des Wasserfahrzeugs auf, wobei die Transportvorrichtung einen fluidmechanischen Antrieb aufweist. Fluidmechanisch umfasst hydraulisch und pneumatisch, wobei hydraulisch insbesondere auch die Verwendung üblicher Hydrauliköle umfasst.

Die Beladevorrichtung weist wenigstens ein erstes Fixierelement zur Halterung eines Torpedos in der Beladevorrichtung auf. Das erste Fixierelement dient dazu den Torpedo sicher im Lagerplatz zu halten, während die Beladevorrichtung bewegt wird.

Die Beladevorrichtung weist wenigstens eine erste Fixiervorrichtung auf, wobei die erste Fixiervorrichtung zur Herstellung einer Verbindung zu dem Waffenrohr ausgebildet ist. Dieses ist wichtig, da ein Wasserfahrzeug üblicherweise eine leichte Bewegung aufweist. Es ist somit unerlässlich, die Beladevorrichtung relativ zum Waffenrohr zu fixieren, sodass die Beladevorrichtung keine Relativbewegung zum Waffenrohr ausführen kann.

Die Beladevorrichtung weist eine Anschlussvorrichtung auf, wobei die Anschlussvorrichtung wenigstens ein Kupplungselement zur kraftschlüssigen Verbindung mit einer Hebevorrichtung aufweist.

Durch die Umkehrung des Beladevorgangs ist eine Entladung ebenfalls möglich, sodass eine Beladevorrichtung auch zum Entladen verwendet werden kann.

Über die Anschlussvorrichtung kann die Beladevorrichtung beispielsweise mit einem handelsüblichen Bagger gekoppelt werden. Bagger ist hier lediglich beispielhaft zu verstehen und steht für ein entsprechendes Fahrzeug, welches entsprechende Merkmale aufweist. Beispielsweise könnte auch ein Stapler, verfahrbarer Kran oder dergleichen verwendet werden. Ein Bagger weist üblicherweise eine Anschlussvorrichtung auf, um verschiedene Baggerschaufeln aufnehmen zu können.

Erfindungsgemäß weist die Beladevorrichtung wenigstes ein fluidmechanisches Verbindungselement auf. Da einige Schaufeln oder anderen Gerätschaften von Baggern, beispielsweise Zangen zum Abriss von Gebäuden, auch hydraulisch betätigt werden, weisen die Anschlussvorrichtungen von Baggern auch üblicherweise fluidmechanische Verbindungselemente auf. Hierdurch ist es möglich, eine Beladevorrichtung bereitzustellen, welche auf Vorrichtungen zur Bereitstellung fluidmechanischer Energie, beispielsweise einen Kompressor, verzichten kann, da diese bereits über einen handelsüblichen Bagger bereitgestellt wird. Gleichzeitig kann die Beladevorrichtung an beliebigen Orten eingesetzt werden, da diese universell an verschiedene Bagger angebunden werden kann. Somit ist es lediglich notwendig Beladevorrichtung, nicht jedoch den Bagger zu transportieren.

Besonders bevorzugt ist daher die Anschlussvorrichtung als Schnellkupplung ausgeführt. Lediglich beispielhaft sei hier das Schnellwechselsystem der Firma Lehnhoff genannt, welches unter der Marke Variolock (Stand 2019) angeboten wird. Derartige Systeme sind kommerziell verfügbar und weisen eine große Interoperabilität zu entsprechenden Baumaschinen auf, wodurch die Beladevorrichtung leicht weltweit verwendbar ist.

In einer weiteren Ausführungsform der Erfindung weist die Anschlussvorrichtung zusätzlich ein elektrisches Verbindungselement auf. Hierdurch kann insbesondere die Steuerung in das Fahrzeug verlegt werden. Beispielsweise können auch Sensordaten von der Beladevorrichtung übertragen werden, insbesondere die aus Fahrstrecke der Transportvorrichtung.

In einer weiteren Ausführungsform der Erfindung ist das Fixierelement als Klemmband ausgeführt ist. Bevorzugt weist die Beladevorrichtung 2 bis 6 Klemmbänder, besonders bevorzugt 3 bis 4 Klemmbänder, auf. Bevorzugt können die Klemmbänder hydraulisch oder elektronisch, besonders bevorzugt hydraulisch, entriegelt und verriegelt werden.

In einer weiteren Ausführungsform der Erfindung ist die Fixiervorrichtung als getrenntes Bauteil ausgeführt. Beispielsweise und insbesondere kann die Fixiervorrichtung in Form einer Arbeitsbühne mit ebener Fläche in Verlängerung der Waffenrohre angeordnet werden. Beispielsweise und bevorzugt ist diese Arbeitsbühne über ein Gerüst auf der Oberseite des Decks des Wasserfahrzeugs lösbar befestigt, beispielsweise und insbesondere über Verschlüsse, wie diese zum Beispiel Standardcontainer verwendet werden (siehe beispielsweise ISO1161:2016). Beispielsweise und insbesondere befinden sich diese Verschlüsse in Position, sodass im Einsatz hier auch ein Standardcontainer angeordnet werden kann. Beispielsweise und insbesondere weist die Fixiervorrichtung eine ebene Fläche auf, auf welcher die Beladevorrichtung quer zur Längsrichtung der Beladevorrichtung verschiebbar ist. Durch das Verschieben quer zur Längsrichtung kann die Beladevorrichtung exakt hinter einem Waffenrohr angeordnet werden. Hierbei kann die Arbeitsbühne der Fixiervorrichtung so breit ausgebildet sein, dass zwei Waffenrohre über die Arbeitsbühne beladbar sind.

In einer weiteren Ausführungsform der Erfindung ist der fluidmechanische Antrieb ein hydraulischer Antrieb.

In einer weiteren Ausführungsform der Erfindung weist die Transportvorrichtung eine Schubkette auf. Eine Schubkette versteift sich beim Ausfahren, sodass diese für das Einbringen des Torpedos in das Waffenrohr optimal geeignet ist. Zur Vereinfachung kann das Waffenrohr beispielsweise ein Schlitzrohr zur Führung der Schubkette aufweisen.

In einer weiteren Ausführungsform der Erfindung weist die Beladevorrichtung einen Schubkettenspeicher auf, wobei der Schubkettenspeicher unter dem Lagerplatz für den Torpedo angeordnet ist. Besonders bevorzugt weist der Schubkettenspeicher wenigstens eine Umlenkung, bevorzugt zwei Umlenkungen auf. Auf diese Weise kann eine Schubkette mit ausreichender Länge zur vollständigen Einführung in das Waffenrohr aufgenommen werden.

In einer weiteren Ausführungsform der Erfindung weist die Beladevorrichtung eine Justiervorrichtung zur relativen Ausrichtung gegenüber einem Waffenrohr auf. Justiervorrichtung kann beispielsweise aus drei oder vier Stiften bestehen. Die Justiervorrichtung, beispielsweise die Stifte, greifen in entsprechende Gegenstücke, welche an dem Wasserfahrzeug angeordnet sind, beispielsweise in Sacklöcher. Hierdurch hat die Beladevorrichtung automatisch eine exakte Ausrichtung gegenüber dem Wasserfahrzeug und damit auch zum Waffenrohr. Insbesondere können der Lagerplatz der Beladevorrichtung und das Waffenrohr dadurch einfach reproduzierbar fluchtend angeordnet werden, sodass ein Torpedo leicht vom Lagerplatz in das Waffenrohr verbracht werden kann.

In einer weiteren Ausführungsform der Erfindung weist die Beladevorrichtung einen unteren Träger und einen oberen Träger auf. Der untere Träger weist den Lagerplatz für den Torpedo, das erste Fixierelement und die Transportvorrichtung auf, der obere Träger die Anschlussvorrichtung. Beispielsweise sind der untere Träger und der obere Träger durch seitliche Querstreben miteinander verbunden.

In einem weiteren Aspekt betrifft die Erfindung ein System, bestehend aus einem Wasserfahrzeug mit wenigstens einem ersten Waffenrohr, einem Landfahrzeug mit einer Hebevorrichtung und einem fluidmechanischen System sowie einer erfindungsgemäßen Beladevorrichtung.

Das Wasserfahrzeug ist insbesondere und bevorzugt ein Überwasserfahrzeug, beispielsweise und bevorzugt eine Korvette, eine Fregatte, ein Zerstörer, ein Kreuzer oder ein Schnellboot. Besonders bevorzugt weist das Überwasserfahrzeug einen möglichst geringen Radarquerschnitt (RCS, radar cross section) auf.

In einem weiteren Aspekt betrifft die Erfindung ein Verfahren zum Einbringen eines Torpedos in ein Waffenrohr eines Wasserfahrzeuges, wobei das Verfahren die folgenden Schritte aufweist:
a) Verbinden der Beladevorrichtung mit einem Landfahrzeug mit einer Hebevorrichtung,
b) Anordnen der Beladevorrichtung außenseitig vor der Mündungsklappe des Waffenrohrs,
c) Befestigen der Beladevorrichtung am Wasserfahrzeug mittels der Fixiervorrichtung,
d) Freigeben der Hebevorrichtung des Landfahrzeugs,
e) Einbringen des Torpedos in das Waffenrohr mittels der Transportvorrichtung,
f) Entfernen der Transportvorrichtung aus dem Waffenrohr,
g) Entfernen der Beladevorrichtung.

Das Freigeben der Hebevorrichtung in Schritt d) dient dazu, dass die Hebevorrichtung den Bewegungen des Wasserfahrzeugs und damit verbunden den Bewegungen der Beladevorrichtung folgen kann ohne diesen eine Kraft entgegenzustellen oder die Bewegung auf das Landfahrzeug zu übertragen.

In einer weiteren Ausführungsform der Erfindung weist das Verfahren zusätzlich nach Schritt e) den Schritt auf, dass der Ladebock der Transportvorrichtung auf der Innenseite des Waffenrohrs entfernt wird.

In einer weiteren Ausführungsform der Erfindung weist das Verfahren zusätzlich den folgenden Schritt auf:
h) Einbringen eines Torpedos in die Beladevorrichtung,
wobei Schritt h) vor Schritt a) oder Schritt e) ausgeführt wird.

In einer weiteren Ausführungsform der Erfindung wird der Torpedo nach dem Einbringen in Schritt h) rotiert wird. Dieses dient insbesondere dazu, die Halteklinke des Torpedos in die richtige Position zu bringen.

In einer weiteren Ausführungsform der Erfindung wird der Torpedo nach dem Einbringen in Schritt h) fluchtend zum Waffenrohr ausgerichtet wird. Dieses kann dazu genutzt werden, Schwankungen der relativen Position der Ausrichtung der Beladevorrichtung relativ zum Wasserfahrzeug ausgleichen.

In einer weiteren Ausführungsform der Erfindung weist das Verfahren zusätzlich die folgenden Schritte auf:
i) Fixieren des Torpedos mit dem wenigstens einen ersten Fixierelement nach dem Einbringen in Schritt h),
j) Lösen des wenigstens einen ersten Fixierelements unmittelbar vor Schritt e).

In einer weiteren Ausführungsform der Erfindung wird in Schritt a) zusätzlich die Beladevorrichtung mit einem fluidmechanischen System des Landfahrzeugs verbunden.

In einer weiteren Ausführungsform der Erfindung erfolgt das Einbringen in Schritt e) mit einer teleskopierbaren Zahnstange.
- Fig. 1: perspektivische Ansicht einer Beladevorrichtung
- Fig. 2: seitliche Ansicht einer Beladevorrichtung
- Fig. 3: perspektivische Ansicht zwischen Beladevorrichtung und Waffenrohr
- Fig. 4: Querschnitt durch Beladevorrichtung und Waffenrohr
- Fig. 5: Ausschnittsvergrößerung Schubkette und Ladebock
- Fig. 6: Anschlussvorrichtung
- Fig. 7: Anschlussvorrichtung mit komplementären Kupplung
- Fig. 8: Landfahrzeug mit Beladevorrichtung sowie Wasserfahrzeug
- Fig. 9: Fixiervorrichtung mit ebener Fläche
- Fig. 10: Fixiervorrichtung mit ebener Fläche

In Fig. 1 ist eine Beladevorrichtung 10 gezeigt. Die Beladevorrichtung 10 besteht aus einem oberen Träger 150 und einem unteren Träger 140. Der obere Träger 150 weist die Anschlussvorrichtung 70 sowie eine Fixiervorrichtung 60 auf. Der untere Träger 140 weist eine Transportvorrichtung bestehend aus einem Antrieb 40, einer Schubkette 120 in einem Schubkettenspeicher 130 und einem Ladebock 170 auf. Über die Fixierelement 50 in Form von Querbändern wird der Torpedo 20 auf dem unteren Träger 140 der Beladevorrichtung 10 gehalten. Über Streben 160 sind der untere Träger 140 und der obere Träger 150 miteinander verbunden. Dieses ist auch in Fig. 2 in der Seitenansicht gut erkennbar.

In Fig. 3 ist der Übergang des Torpedos 20 von der Beladevorrichtung 10 in das Waffenrohr 30 gezeigt. Gezeigten sind hier ferner zwei nebeneinanderliegende Waffenrohre 30. Um das Gewicht der Beladevorrichtung 10 sowie des Torpedos 20 besser aufnehmen zu können weist das Wasserfahrzeug 230 unterhalb des Waffenrohres 30 eine Auflage 180 auf. Ebenso ist erkennbar, dass die Fixiervorrichtung 60 gleichzeitig eine Ausrichtung gegenüber dem Waffenrohr 30 bewirkt.

Fig. 4 zeigt ein Querschnitt durch eine Beladevorrichtung 10 und ein Waffenrohr 30 während ein Torpedo 20 von der Beladevorrichtung 10 in das Waffenrohr 30 überführt wird. Hierbei ist gut erkennbar, dass der Ladebock 170 am Ende hinter dem Torpedo 20 im Waffenrohr 30 angeordnet ist. Daher muss der Ladebock 170 am Ende auf der Schiffsinneren Seite des Waffenrohrs 30 entnommen werden. Erst danach kann die Schubkette 120 zurück in die Beladevorrichtung 10 eingezogen werden. Hierzu können Schubkette 120 und Ladebock 170 über die Ladebockkupplung 190 trennbar miteinander verbunden werden, wie in Fig. 5 gezeigt.

Fig. 6 zeigt die Anschlussvorrichtung 70 mit einem Kopplungselemente 80 sowie ein fluidmechanische Verbindungselement 90 und einem elektrischen Verbindungselement 110. Die Anschlussvorrichtung 70 ist in Form einer Schnellkupplung ausgeführt, deren Funktionsweise in Fig. 7 mithilfe der Baggerkupplung 200 verdeutlicht wird. Eine solche Baggerkupplung 200 ist üblicherweise am Arm des Baggers angeordnet, um verschiedene Schaufeln aufzunehmen. Zunächst greifen die Haken 210 in das Kupplungselement 80. Anschließend wird die Baggerkupplung 200 heruntergeklappt wodurch die fluidmechanische Verbindung und die elektrische Verbindung hergestellt werden. Um die Verbindungen zu sichern werden anschließend die beiden Bolzen 220 ausgefahren, welche in entsprechende Löcher der Anschlussvorrichtung eingreifen, und verriegeln so die Schnellkupplung.

Fig. 8 zeigt ganz schematischen den Ladevorgang ein Landfahrzeug 240, beispielsweise ein Bagger, trägt die Beladevorrichtung 10, welche mit am Torpedo 20 beladen ist, und führt diese an das Waffenrohr des Wasserfahrzeugs 230.

In Fig. 9 und Fig. 10 ist eine Fixiervorrichtung 60 mit einer ebenen Fläche 110 gezeigt. Fig. 9 zeigt noch schematische Teile des Wasserfahrzeugs 230, während diese in Fig. 10 zur Vereinfachung weggelassen sind. Der in Fig. 9 angedeutete Container soll lediglich zeigen, dass anstelle der Fixiervorrichtung 60 hier auch ein Container angeordnet werden kann beispielsweise um missionsabhängig Module aufnehmen zu können. Zum Beladen des Waffenrohrs 30 mit einem Torpedo 20 werden genau die Halterungselemente, welche ein Container sichern können, zur Sicherung der Fixiervorrichtung 60 verwendet. Eine Beladevorrichtung 10 (im Fig. 9 und Fig. 10 stark vereinfacht dargestellt) kann auf der ebenen Fläche 110 horizontal quer zur Längsrichtung der Beladevorrichtung 10 verschoben werden, um so direkt hinter dem ausgewählten Waffenrohr 30 angeordnet zu werden. Hierdurch ist die Beladung beider gezeigten Waffenrohre 30 möglich, die Fixiervorrichtung 60 muss für beide Beladevorgänge lediglich einmal gemeinsam angebracht und wieder entfernt werden.

Insoweit in die Erfindung vom Beladen oder einer Beladungsvorrichtung spricht, ist die Beladungsvorrichtung auch zum Entladen geeignet oder sofern nicht unmittelbar ersichtlich durch einfache Modifikation für einen Entladevorgang zu ertüchtigen.

### Bezugszeichen

- 10: Beladevorrichtung
- 20: Torpedo
- 30: Waffenrohr
- 40: Antrieb
- 50: Fixierelement
- 60: Fixiervorrichtung
- 70: Anschlussvorrichtung
- 80: Kupplungselement
- 90: fluidmechanisches Verbindungselement
- 100: elektrisches Verbindungselement
- 110: ebene Fläche
- 120: Schubkette
- 130: Schubkettenspeicher
- 140: unterer Träger
- 150: oberer Träger
- 160: Querstrebe
- 170: Ladebock
- 180: Auflage
- 190: Ladebockkupplung
- 200: Baggerkupplung
- 210: Haken
- 220: Bolzen
- 230: Wasserfahrzeug
- 240: Landfahrzeug

## Patentansprüche

1. Beladevorrichtung (10) zur Einbringung eines Torpedos (20) in ein Waffenrohr (30) eines Wasserfahrzeugs (230), wobei die Beladevorrichtung außen an dem Wasserfahrzeug (230) mit dem Waffenrohr (30) und somit vor dem Waffenrohr (30) anordnenbar ist, wobei die Beladevorrichtung (10) wenigstens einen Lagerplatz für einen Torpedo (20) aufweist, wobei die Beladevorrichtung (10) eine Transportvorrichtung zur Verbringung des Torpedos (20) in das Waffenrohr (30) des Wasserfahrzeugs (230) aufweist, wobei die Transportvorrichtung einen fluidmechanischen Antrieb (40) aufweist, wobei die Beladevorrichtung (10) wenigstens ein erstes Fixierelement (50) zur Halterung eines Torpedos (20) in der Beladevorrichtung (10) aufweist, wobei die Beladevorrichtung (10) wenigstens eine erste Fixiervorrichtung (60) aufweist, wobei die erste Fixiervorrichtung (60) zur Herstellung einer Verbindung zu dem Waffenrohr (30) ausgebildet ist, wobei die Beladevorrichtung (10) eine Anschlussvorrichtung (70) aufweist, wobei die Anschlussvorrichtung (70) wenigstens ein Kupplungselement (80) zur kraftschlüssigen Verbindung mit einer Hebevorrichtung aufweist, **dadurch gekennzeichnet, dass** die Anschlussvorrichtung (70) wenigstes ein fluidmechanisches Verbindungselement (90) aufweist.

2. Beladevorrichtung (10) nach Anspruch 1, **dadurch gekennzeichnet, dass** die Anschlussvorrichtung (70) als Schnellkupplung ausgeführt ist.

3. Beladevorrichtung (10) nach einem der vorstehenden Ansprüche, **dadurch gekennzeichnet, dass** die Anschlussvorrichtung (70) zusätzlich ein elektrisches Verbindungselement (100) aufweist.

4. Beladevorrichtung (10) nach einem der vorstehenden Ansprüche, **dadurch gekennzeichnet, dass** das Fixierelement (50) als Klemmband ausgeführt ist.

5. Beladevorrichtung (10) nach einem der vorstehenden Ansprüche, **dadurch gekennzeichnet, dass** die Fixiervorrichtung (60) als getrenntes Bauteil ausgeführt ist.

6. Beladevorrichtung (10) nach Anspruch 5, **dadurch gekennzeichnet, dass** die Fixiervorrichtung (60) eine ebene Fläche (110) aufweist, auf welcher die Beladevorrichtung (10) quer zur Längsrichtung der Beladevorrichtung (10) verschiebbar ist.

7. Beladevorrichtung (10) nach einem der vorstehenden Ansprüche, **dadurch gekennzeichnet, dass** der fluidmechanische Antrieb (40) ein hydraulischer Antrieb (40) ist.

8. Beladevorrichtung (10) nach einem der vorstehenden Ansprüche, **dadurch gekennzeichnet, dass** die Transportvorrichtung eine Schubkette (120) aufweist.

9. Beladevorrichtung (10) nach Anspruch 8, **dadurch gekennzeichnet, dass** die Beladevorrichtung (10) einen Schubkettenspeicher (130) aufweist, wobei der Schubkettenspeicher (130) unter dem Lagerplatz für den Torpedo (20) angeordnet ist.

10. Beladevorrichtung (10) nach einem der vorstehenden Ansprüche, **dadurch gekennzeichnet, dass** die Beladevorrichtung (10) eine Justiervorrichtung zur relativen Ausrichtung gegenüber einem Waffenrohr (30) aufweist.

11. Beladevorrichtung (10) nach einem der vorstehenden Ansprüche, **dadurch gekennzeichnet, dass** die Beladevorrichtung (10) einen unteren Träger (140) und einen oberen Träger (150) aufweist, wobei der untere Träger (140) den Lagerplatz für den Torpedo (20), das erste Fixierelement (50) und die Transportvorrichtung aufweist, wobei der obere Träger (150) die Anschlussvorrichtung (70) aufweist.

12. System, bestehend aus einem Wasserfahrzeug (230) mit wenigstens einem ersten Waffenrohr (30), einem Landfahrzeug (240) mit einer Hebevorrichtung und einem fluidmechanischen System sowie einer Beladevorrichtung (10) nach einem der vorstehenden Ansprüche.

13. Verfahren zum Einbringen eines Torpedos (20) in ein Waffenrohr (30) eines Wasserfahrzeuges (230), wobei das Verfahren die folgenden Schritte aufweist:
a) Verbinden einer Beladevorrichtung (10) mit einem Landfahrzeug (240) mit einer Hebevorrichtung,
b) Anordnen der Beladevorrichtung (10) außen vor der Mündungsklappe des Waffenrohrs (30),
c) Befestigen der Beladevorrichtung (10) am Wasserfahrzeug (230) mittels einer Fixiervorrichtung (60),
d) Freigeben der Hebevorrichtung des Landfahrzeugs (240),
e) Einbringen des Torpedos (20) in das Waffenrohr (30) mittels einer Transportvorrichtung,
f) Entfernen der Transportvorrichtung aus dem Waffenrohr (30),
g) Entfernen der Beladevorrichtung (10).

14. Verfahren nach Anspruch 13, **dadurch gekennzeichnet, dass** das Verfahren zusätzlich den folgenden Schritt aufweist:
h) Einbringen eines Torpedos (20) in die Beladevorrichtung (10),
wobei Schritt h) vor Schritt a) oder Schritt e) ausgeführt wird.

15. Verfahren nach Anspruch 14, **dadurch gekennzeichnet, dass** der Torpedo (20) nach dem Einbringen in Schritt h) rotiert wird.

16. Verfahren nach einem der Ansprüche 14 bis 15, **dadurch gekennzeichnet, dass** der Torpedo (20) nach dem Einbringen in Schritt h) fluchtend zum Waffenrohr (30) ausgerichtet wird.

17. Verfahren nach einem der Ansprüche 14 bis 16, **dadurch gekennzeichnet, dass** das Verfahren zusätzlich die folgenden Schritte aufweist:
i) Fixieren des Torpedos (20) mit dem wenigstens einen ersten Fixierelement (50) nach dem Einbringen in Schritt h),
j) Lösen des wenigstens einen ersten Fixierelements (50) unmittelbar vor Schritt e).

18. Verfahren nach einem der Ansprüche 13 bis 17, **dadurch gekennzeichnet, dass** in Schritt a) zusätzlich die Beladevorrichtung (10) mit einem fluidmechanischen System des Landfahrzeugs (240) verbunden wird.

19. Verfahren nach einem der Ansprüche 13 bis 18, **dadurch gekennzeichnet, dass** das Einbringen in Schritt e) mit einer teleskopierbaren Zahnstange erfolgt.

## Claims

1. Loading device (10) for introducing a torpedo (20) into a weapon tube (30) of a watercraft (230), wherein the loading device can be arranged externally on the watercraft (230) with the weapon tube (30) and thus in front of the weapon tube (30), wherein the loading device (10) has at least one storage location for a torpedo (20), wherein the loading device (10) has a transport device for transferring the torpedo (20) into the weapon tube (30) of the watercraft (230), wherein the transport device has a fluid-mechanical drive (40), wherein the loading device (10) has at least one first fixing element (50) for holding a torpedo (20) in the loading device (10), wherein the loading device (10) has at least one first fixing device (60), wherein the first fixing device (60) is configured for producing a connection to the weapon tube (30), wherein the loading device (10) has a connection device (70), wherein the connection device (70) has at least one coupling element (80) for force-locking connection with a lifting device, **characterized in that** the connection device (70) has at least one fluid-mechanical connection element (90).

2. Loading device (10) according to claim 1, **characterized in that** the connection device (70) is designed as a quick coupling.

3. Loading device (10) according to one of the preceding claims, **characterized in that** the connection device (70) additionally has an electrical connection element (100).

4. Loading device (10) according to one of the preceding claims, **characterized in that** the fixing element (50) is designed as a clamping band.

5. Loading device (10) according to one of the preceding claims, **characterized in that** the fixing device (60) is designed as a separate component.

6. Loading device (10) according to claim 5, **characterized in that** the fixing device (60) has a planar surface (110), on which the loading device (10) is displaceable transversely to the longitudinal direction of the loading device (10).

7. Loading device (10) according to one of the preceding claims, **characterized in that** the fluid-mechanical drive (40) is a hydraulic drive (40).

8. Loading device (10) according to one of the preceding claims, **characterized in that** the transport device has a push chain (120).

9. Loading device (10) according to claim 8, **characterized in that** the loading device (10) has a push chain storage (130), wherein the push chain storage (130) is arranged below the storage location for the torpedo (20).

10. Loading device (10) according to one of the preceding claims, **characterized in that** the loading device (10) has an adjustment device for relative alignment with respect to a weapon tube (30).

11. Loading device (10) according to one of the preceding claims, **characterized in that** the loading device (10) has a lower carrier (140) and an upper carrier (150), wherein the lower carrier (140) has the storage location for the torpedo (20), the first fixing element (50), and the transport device, wherein the upper carrier (150) has the connection device (70).

12. System consisting of a watercraft (230) with at least one first weapon tube (30), a land vehicle (240) with a lifting device and a fluid-mechanical system, as well as a loading device (10) according to one of the preceding claims.

13. Method for introducing a torpedo (20) into a weapon tube (30) of a watercraft (230), wherein the method has the following steps:
a) Connecting a loading device (10) with a land vehicle (240) having a lifting device,
b) Arranging the loading device (10) externally in front of the muzzle flap of the weapon tube (30),
c) Fastening the loading device (10) to the watercraft (230) by means of a fixing device (60),
d) Releasing the lifting device of the land vehicle (240),
e) Introducing the torpedo (20) into the weapon tube (30) by means of a transport device,
f) Removing the transport device from the weapon tube (30),
g) Removing the loading device (10).

14. Method according to claim 13, **characterized in that** the method additionally has the following step:
h) Introducing a torpedo (20) into the loading device (10),
wherein step h) is carried out before step a) or step e).

15. Method according to claim 14, **characterized in that** the torpedo (20) is rotated after the introduction in step h).

16. Method according to one of claims 14 to 15, **characterized in that** the torpedo (20) is aligned flush with the weapon tube (30) after the introduction in step h).

17. Method according to one of claims 14 to 16, **characterized in that** the method additionally has the following steps:
i) Fixing the torpedo (20) with the at least one first fixing element (50) after the introduction in step h),
j) Releasing the at least one first fixing element (50) immediately before step e).

18. Method according to one of claims 13 to 17, **characterized in that** in step a) the loading device (10) is additionally connected with a fluid-mechanical system of the land vehicle (240).

19. Method according to one of claims 13 to 18, **characterized in that** the introduction in step e) takes place with a telescopic rack.

## Revendications

1. Dispositif de chargement (10) pour l'introduction d'une torpille (20) dans un tube lance-torpilles (30) d'un véhicule aquatique (230), le dispositif de chargement étant disposable à l'extérieur du véhicule aquatique (230) avec le tube lance-torpilles (30) et ainsi devant le tube lance-torpilles (30), le dispositif de chargement (10) présentant au moins un emplacement de stockage pour une torpille (20), le dispositif de chargement (10) présentant un dispositif de transport pour transférer la torpille (20) dans le tube lance-torpilles (30) du véhicule aquatique (230), le dispositif de transport présentant un entraînement fluidomécanique (40), le dispositif de chargement (10) présentant au moins un premier élément de fixation (50) pour le maintien d'une torpille (20) dans le dispositif de chargement (10), le dispositif de chargement (10) présentant au moins un premier dispositif de fixation (60), le premier dispositif de fixation (60) étant conçu pour établir une liaison avec le tube lance-torpilles (30), le dispositif de chargement (10) présentant un dispositif de raccordement (70), le dispositif de raccordement (70) présentant au moins un élément d'accouplement (80) pour une liaison par adhérence avec un dispositif de levage, **caractérisé en ce que** le dispositif de raccordement (70) présente au moins un élément de liaison fluidomécanique (90).

2. Dispositif de chargement (10) selon la revendication 1, **caractérisé en ce que** le dispositif de raccordement (70) est réalisé comme un raccord rapide.

3. Dispositif de chargement (10) selon l'une des revendications précédentes, **caractérisé en ce que** le dispositif de raccordement (70) présente en outre un élément de liaison électrique (100).

4. Dispositif de chargement (10) selon l'une des revendications précédentes, **caractérisé en ce que** l'élément de fixation (50) est réalisé comme une bande de serrage.

5. Dispositif de chargement (10) selon l'une des revendications précédentes, **caractérisé en ce que** le dispositif de fixation (60) est réalisé comme un composant séparé.

6. Dispositif de chargement (10) selon la revendication 5, **caractérisé en ce que** le dispositif de fixation (60) présente une surface plane (110), sur laquelle le dispositif de chargement (10) est déplaçable transversalement à la direction longitudinale du dispositif de chargement (10).

7. Dispositif de chargement (10) selon l'une des revendications précédentes, **caractérisé en ce que** l'entraînement fluidomécanique (40) est un entraînement hydraulique (40).

8. Dispositif de chargement (10) selon l'une des revendications précédentes, **caractérisé en ce que** le dispositif de transport présente une chaîne de poussée (120).

9. Dispositif de chargement (10) selon la revendication 8, **caractérisé en ce que** le dispositif de chargement (10) présente un magasin de chaîne de poussée (130), le magasin de chaîne de poussée (130) étant disposé sous l'emplacement de stockage pour la torpille (20).

10. Dispositif de chargement (10) selon l'une des revendications précédentes, **caractérisé en ce que** le dispositif de chargement (10) présente un dispositif d'ajustement pour l'orientation relative par rapport à un tube lance-torpilles (30).

11. Dispositif de chargement (10) selon l'une des revendications précédentes, **caractérisé en ce que** le dispositif de chargement (10) présente un support inférieur (140) et un support supérieur (150), le support inférieur (140) présentant l'emplacement de stockage pour la torpille (20), le premier élément de fixation (50) et le dispositif de transport, le support supérieur (150) présentant le dispositif de raccordement (70).

12. Système, composé d'un véhicule aquatique (230) avec au moins un premier tube lance-torpilles (30), d'un véhicule terrestre (240) avec un dispositif de levage et un système fluidomécanique ainsi que d'un dispositif de chargement (10) selon l'une des revendications précédentes.

13. Procédé pour l'introduction d'une torpille (20) dans un tube lance-torpilles (30) d'un véhicule aquatique (230), le procédé présentant les étapes suivantes :
a) Raccordement d'un dispositif de chargement (10) à un véhicule terrestre (240) avec un dispositif de levage,
b) Disposition du dispositif de chargement (10) à l'extérieur devant le clapet de bouche du tube lance-torpilles (30),
c) Fixation du dispositif de chargement (10) au véhicule aquatique (230) au moyen d'un dispositif de fixation (60),
d) Libération du dispositif de levage du véhicule terrestre (240),
e) Introduction de la torpille (20) dans le tube lance-torpilles (30) au moyen d'un dispositif de transport,
f) Retrait du dispositif de transport du tube lance-torpilles (30),
g) Retrait du dispositif de chargement (10).

14. Procédé selon la revendication 13, **caractérisé en ce que** le procédé présente en outre l'étape suivante :
h) Introduction d'une torpille (20) dans le dispositif de chargement (10),
l'étape h) étant exécutée avant l'étape a) ou l'étape e).

15. Procédé selon la revendication 14, **caractérisé en ce que** la torpille (20) est tournée après l'introduction dans l'étape h).

16. Procédé selon l'une des revendications 14 à 15, **caractérisé en ce que** la torpille (20) est orientée de manière alignée avec le tube lance-torpilles (30) après l'introduction dans l'étape h).

17. Procédé selon l'une des revendications 14 à 16, **caractérisé en ce que** le procédé présente en outre les étapes suivantes :
i) Fixation de la torpille (20) avec le au moins un premier élément de fixation (50) après l'introduction dans l'étape h),
j) Desserrage du au moins un premier élément de fixation (50) immédiatement avant l'étape e).

18. Procédé selon l'une des revendications 13 à 17, **caractérisé en ce que** dans l'étape a) le dispositif de chargement (10) est en outre raccordé à un système fluidomécanique du véhicule terrestre (240).

19. Procédé selon l'une des revendications 13 à 18, **caractérisé en ce que** l'introduction dans l'étape e) est effectuée avec une crémaillère télescopique.
